# EUROPÄISCHE PATENTSCHRIFT

(11) **EP 1 031 298 B1**
(45) Veröffentlichungstag und Bekanntmachung des Hinweises auf die Patenterteilung: **02.01.2003**
(21) Anmeldenummer: 99103854.8
(22) Anmeldetag: 27.02.1999
(51) Int. Cl.: A47B 88/04

(54) **Verfahren zur Montage von Schubladen mit Führungsschienen**
Method of mounting a drawer guide rail
Procédé pour le montage d'un rail de guidage pour tiroir

(43) Veröffentlichungstag der Anmeldung: 30.08.2000
(73) Patentinhaber: HÄFELE GmbH & Co., D-72202 Nagold (DE)
(72) Erfinder: Reisbeck, Günther, 72294 Grömbach (DE)
(74) Vertreter: KOHLER SCHMID + PARTNER

(56) Entgegenhaltungen:
- DE-A- 2 456 520
- DE-A- 19 616 637

## Beschreibung

Bei der bisher bekannten Montage von Schubladen mit Führungsschienen in einem Grundrahmen werden zunächst die Führungsschienen mit dem Grundrahmen verbunden und anschließend die Schublade in die Führungsschiene so eingesetzt, daß sie zwar verschoben, aber nicht ungewollt herausgenommen werden kann. Es sind also zwei Montageschritte erforderlich. Bei einer Einzelschublade ist dieser Aufwand arbeits- und zeitmäßig zwar nicht allzu groß, jedoch ergibt sich bei relativ großen Schränken oder einer größeren Anzahl derselben mit vielen Schubladen ein durchaus beachtlicher Zeitaufwand. Die DE-A-2456520 zeigt bereits ein Verfahren zur Montage von Schubladen mit vormontierten Führungsschienen. Jedoch reicht für dieses Verfahren keineswegs das Einhängen der Schubladen aus, sondern es ist vorher erforderlich, beidseits am Grundrahmen mit Schrauben eine Hilfsschiene zu befestigen, wobei zunächst noch der genaue Abstand der einzelnen Hilfsschienen voneinander abgemessen werden muss. Außerdem erfolgt das Einsetzen der vorderen Schienen in eine einfache senkrechte Öffnung. Nun ist es aber bekannt, dass beim Ausziehen - vor allem bei unten liegenden Schubladen - unwillkürlich die Schublade auch etwas angehoben wird, so dass bei der bekannten Konstruktion die Gefahr besteht, dass die Schublade aus der Hilfsschiene ausgehängt wird und nach unten fällt.

Ähnliche Nachteile ergeben sich bei der DE-A-19616637, denn auch hier müssen an beiden Seiten des Grundrahmens nach entsprechenden Abmessarbeiten Hilfsschienen angebracht werden. Ein Anheben der Schublade beim Ausziehen bleibt hier zwar folgenlos, jedoch ist die Öffnung nach vorne offen, so dass die Schublade beim Ausziehen eventuell aus der Schiene austreten kann.

Die Aufgabe der vorliegenden Erfindung ist daher darin zu sehen, das Einsetzen der Schubladen vor Ort ohne Montage zusätzlicher Teile zu vereinfachen und zu erleichtern, wobei ein versehentliches Ausheben derselben verhindert werden soll. Dies wird erfindungsgemäß durch die Merkmale des kennzeichnenden Teiles des Hauptanspruches erreicht.

Nach einem weiteren Merkmal der Erfindung werden die Schubladen mit etwa am hinteren Ende der Führungsschienen angeordneten, in Längsrichtung derselben verlaufenden hakenförmigen Ansätzen in Öffnungen des Grundrahmens und mit etwa am vorderen Ende derselben vorgesehenen Querbolzen oder dergleichen in vorne offene winkelförmige Ausnehmungen des Grundrahmens eingeschoben und anschließend mit den Querbolzen in etwa senkrecht zu den Führungsschienen verlaufende Vertiefungen der Ausnehmungen abgesenkt. Die ganze Arbeit beim Einsetzen der Schubladen beschränkt sich also auf ein Einschieben derselben in der gewünschten Höhe und eine Freigabe nach dem Einschieben. Die Schublade kann dann mit den Querbolzen an den Führungsschienen in die entsprechenden Vertiefungen einrasten. Sie ist somit gegen ungewolltes Ausheben gesichert.

Vorzugsweise wird die unterste Schublade zunächst in den Grundrahmen eingesetzt, dann auf die bereits montierte Schublade ein Abstandshalter gelegt, auf diesen die nächste Schublade aufgesetzt und zur Befestigung lediglich noch in Längsrichtung verschoben und freigegeben. Auf diese Weise ergibt sich mindestens eine Halbierung der gesamten Montagearbeit.

Die Zeichnung zeigt die Ansicht einer in einem abgebrochen dargestellten Grundrahmen eingesetzte Schublade kurz vor dem endgültigen Einrasten.

Der Grundrahmen besteht aus senkrechten Streben und zwar zwei vorderen 1 und zwei hinteren 2, welche in nicht dargestellter Weise oben und unten fest miteinander verbunden sind. Die Schublade 3 weist auf beiden Seiten Führungsschienen 4 auf, welche an ihren hinteren Enden mit hakenförmigen Ansätzen 5 versehen sind, deren Hakenteil 6 etwa parallel zur Führungsschiene 4 verläuft. Am vorderen Ende der Führungsschienen 4 sind Querbolzen 7 vorgesehen. Die hinteren Streben 2 weisen Öffnungen 8 auf, in welche die Hakenteile 6 eingeschoben werden. Die vorderen Streben 1 sind dagegen mit winkelförmigen Ausnehmungen 9 versehen, wobei die Querbolzen 7 in den waagrechten Teil 10 eingeschoben und dann in die Vertiefungen 11 abgesenkt werden. Der ganze Montagevorgang beschränkt sich also auf ein Einschieben in die entsprechenden Öffnungen und Ausnehmungen der Streben 1 und 2 und ein selbsttätiges Einrasten in die Vertiefungen 11, um eine Sicherung gegen ungewolltes Herausnehmen der Schublade 3 zu gewährleisten.

## Patentansprüche

1. Verfahren zur Montage von Schubladen mit Führungsschienen in einem aus zwei vorderen und zwei hinteren senkrechten Streben (1,2) bestehenden Grundrahmen, **dadurch gekennzeichnet, daß** die Schubladen (3) mit etwa am hinteren Ende der an ihnen vormontierten Führungsschienen (4) angeordneten, in Längsrichtung derselben verlaufenden hakenförmigen Ansätzen (5) in Öffnungen (8) der hinteren Streben (2) und mit etwa am vorderen Ende derselben vorgesehenen Querbolzen (7) oder dergleichen in vorne offene winkelförmige Ausnehmungen (9) der vorderen Streben (1) eingeschoben und anschließend mit den Querbolzen (7) in etwa senkrecht zu den Führungsschienen (4) verlaufende Vertiefungen (10) der Ausnehmungen (9) abgesenkt werden.

2. Verfahren nach Anspruch 1, **dadurch gekennzeichnet, daß** zunächst die unterste Schublade (3) in den Grundrahmen (1,2) eingesetzt, dann auf diese ein Abstandshalter gelegt, auf diesen die nächste Schublade aufgesetzt, anschließend in den Grundrahmen (1,2) eingeschoben und eingerastet wird.

## Claims

1. Method for assembling drawers having guide rails in a base frame, which comprises two front and two rear perpendicular struts (1, 2), **characterised in that** the drawers (3) are pushed, by means of hook-shaped projections (5) which are arranged substantially at the rear end of the guide rails (4) preassembled thereon and which extend in the longitudinal direction thereof, into openings (8) of the rear struts (2) and, by means of transverse studs (7) or the like, which are provided substantially at the front end thereof, into angular recesses (9), which are open at the front, of the front struts (1), and are subsequently lowered by means of the transverse studs (7) into indentations (10) of the recesses (9), which indentations (10) extend substantially perpendicularly to the guide rails (4).

2. Method according to claim 1, **characterised in that** first the bottom drawer (3) is introduced into the base frame (1, 2), then a spacer is placed thereon and the next drawer is positioned thereon and subsequently pushed into the base frame (1, 2) and engaged therein.

## Revendications

1. Procédé de montage de tiroirs équipés de rails de guidage dans un bâti de base constitué de deux montants verticaux avant (1) et deux montants verticaux arrière (2), **caractérisé en ce que** les tiroirs (3) sont insérés dans des ouvertures (8) des montants arrière (2) par des appendices (5) en forme de crochets qui sont disposés environ à l'extrémité arrière des rails de guidage (4) pré-assemblés sur les tiroirs et qui s'étendent dans la direction longitudinale des rails de guidage, et dans des évidements angulaires (9), ouverts vers l'avant, des montants avant (1) par des axes transversaux (7) ou analogues prévus environ à l'extrémité avant des rails de guidage, puis sont abaissés avec les axes transversaux (7) dans des renfoncements (10) des évidements (9) qui s'étendent environ perpendiculairement aux rails de guidage (4).

2. Procédé selon la revendication 1, **caractérisé en ce qu'**on insère d'abord le tiroir (3) le plus bas dans le bâti de base (1, 2), puis on place sur ce tiroir un écarteur, sur lequel on pose le tiroir suivant, qui est ensuite inséré et enclenché dans le bâti de base (1, 2).
